# EUROPÄISCHE PATENTANMELDUNG

(11) **EP 0 034 669 A1**
(43) Veröffentlichungstag der Anmeldung: **02.09.1981**
(21) Anmeldenummer: 80201159.3
(22) Anmeldetag: 05.12.1980
(51) Int. Cl.: B03C 3/82

(54) **Staubabscheider mit Druckentlastungsöffnung**

(30) Priorität: 22.02.1980 DE 3006640
(71) Anmelder: METALLGESELLSCHAFT AG, D-60015 Frankfurt (DE)
(72) Erfinder: Krebs, Rudolf, D-6242 Kronberg (DE); Heinz, Ernst, D-6000 Frankfurt am Main (DE)
(74) Vertreter: Fischer, Ernst, Dr.

(57) **Zusammenfassung**

Sollbruchstellen aus Elektrographit werden in Gehäusedecken für elektrostatische Staubabscheider verwendet. Eine Gehäusedecke für elektrostatische Staubabscheider besteht aus einer Dichtdecke (1), die durch eine Mehrzahl von Reißlinien in Einzelfelder (1a, 1 b) unterteilt ist, sowie aus einer im Abstand darüber angeordneten Regendecke (3), die in einem Teilbereich aus einer gegen Innendruck nur lose gehaltenen, elastischen Abdeckung besteht. Die Einzelfelder der Dichtdecke sind aus Blechtafeln gebildet, die an mindestens einer Seite nichtabreißbar und längs der Reißlinien durch Verbindungsmittel mit Sollbruchstellen aus Elektrographit an der Unterkonstruktion (8) befestigt sind.

Ein Verbindungselement für den genannten Anwendungszweck besteht vorzugsweise aus einer an derTragkonstrlktion (8) befestigten Bolzenplatte (12a) mit daran angeschweißtem Bolzen (12b), einer Elektrographitscheibe (12c), einer Feder (14c) und einer Mutter (14a) mit Unterlegscheibe (14b).

## Beschreibung

Die Erfindung bezieht sich auf einen elektrostatischen Staubabscheider mit einer zum Schutz der Inneneinrichtungen und des Gehäuses als Druckentlastungsöffnung bestehend ausgebildeten Gehäusedecke, aus einer Dichtdecke, die durch eine Mehrzahl von Reißlinien in Einzelfelder unterteilt ist, sowie aus einer im Abstand darüber angeordneten Regendecke, die in einem Teilbereich aus einer gegen Innendruck nur lose gehaltenen, elastischen Abdeckung besteht, wobei die Einzelfelder der Dichtdecke aus Blechtafeln gebildet sind, die an mindestens einer Seite nicht abreißbar und längs der Reißlinien durch Verbindungsmittel mit Sollbruchstellen befestigt sind, gemäß Patentanmeldung P 29 13 841.

Für die Auslegung der Gehäuse von elektrostatischen Staubabscheidern sind drei Anwendungsbereiche zu unterscheiden:
a) Bedingt durch die Gaszusammensetzung oder die Art des abzuscheidenden Staubes, muß unter normalen Betriebsbedingungen mit Verpuffungen oder Explosionen gerechnet werden, z.B. hinter Stahlkonvertern und Spaltgasanlagen.
b) Verpuffungen oder Explosionen können im normalen Verfahrensablauf nicht auftreten, sind aber bei Betriebsstörungen nicht auszuschließen, z. B. bei Abgasreinigungsanlagen, hinter Wärmetauscheröfen oder hinter Drehrohröfen in der Zementindustrie.
c) Verfahrensbedingt sind Verpuffungen oder Explosionen unter keinen Umständen möglich, z.'B. hinter Mahl-und Trocknungsanlagen für Steine sowie hinter Dampfkesseln.

Nur bei dem letztgenannten Anwendungsbereich kann für die Gehäuseauslegung der üblicherweise im Bereich zwischen + 0 und -2000 Millibar liegende normale Betriebsdruck zugrundegelegt werden. In den beiden anderen Anwendungsbereichen muß der Explosionsdruck berücksichtigt werden, der Werte bis zu 12 Bar erreichen kann.

Die Auslegung der Staubabscheidergehäuse für derartig - hohe Drücke kommt aus wirtschaftlichen Gründen nicht in Betracht. Es werden daher Druckentlastungsöffnungen in Form von beispielsweise Explosionsklappen oder dergleichen vorgesehen, um den Druckanstieg bei Verpuffungen oder Explosionen auf bestimmte Werte zu begrenzen. Im konkreten Anwendungsfall wird die Größe der Druckentlastungsöffnung und deren Ansprechdruck so gewählt, daß der Gesamtaufwand für Staubabscheidergehäuse und Druckentlastungseinrichtungen möglichst gering ist. Für den oben unter a) genannten Anwendungsbereich liegt der optimale Auslegungsdruck häufig im Bereich zwischen 1,5 und 2 Bar. In diesen Fällen wird das Gehäuse nach den Vorschriften für Druckbehälter ausgelegt, was unter anderem bedeutet, daß es nach einer Explosion keine bleibenden Verformungen aufweisen darf. Selbstverständlich müssen die Druckentlastungseinrichtungen nach Größe und Ansprechempfindlichkeit entsprechend dimensioniert werden, wobei ferner zu beachten ist, daß wegen der relativen Häufigkeit von Verpuffungen bzw. Explosionen nur solche Druckentlastungseinrichtungen verwendet werden können, die das Staubabscheidergehäuse nach einer Explosion wieder selbsttätig gasdicht abschließen. Derartige Staubabscheider können nach Verpuffungen oder Explosionen weiterbetrieben werden, ohne daß Reparaturarbeiten erforderlich sind.

Bei dem oben unter b) erwähnten Anwendungsbereich ist die Wahrscheinlichkeit für Explosionen sehr viel geringer, so daß die Staubabscheidergehäuse als sogenannte druckstoßfeste Behälter ausgebildet we den können. Das bedeutet, daß man bei Explosionen bleibende Verformungen des Gehäuses und dementsprechend auch Reparaturen oder Erneuerungen in Kauf nimmt. Es muß nur sichergestellt sein, daß die Gehäuse nicht aufreißen. Als zulässige Spannung kann man für ferritische Stähle die Streckgrenze und für austenitische Stähle die 1 %-Dehngrenze ohne Sicherheitsbeiwert einsetzen. Aber auch in diesem Anwendungsbereich ist man bestrebt, durch Anordnung von Druckentlastungsöffnungen Explosionsschäden zu begrenzen. Unter Berücksichtigung der Aufwendungen für das Gehäuse wird in diesen Fällen ein Berechnungsdruck (Entlastungsdruck) im Bereich von ca. 0,10 bis 0,20 bar zugrundegelegt. Dementsprechend müssen die Druckentlastungseinrichtungen für einen niedrigeren Ansprechdruck und mit einer größeren Entlastungsöffnung ausgelegt werden.

Dazu sind in den deutschen Patentanmeldungen P 28 34 847.2 und 29 13 841.8 Lösungen vorgeschlagen worden.

Es hat sich jedoch herausgestellt, daß die Sollbruchstellen der dort vorgesehenen Verbindungselemente, z.B. gekerbte Laschen, Kerbstifte, Klebestellen den Anforderungen noch nicht genügen. Bei der Bemessung derartiger Sollbruchstellen für einen konkreten Anwendungsfall, sind der gewünschte Ansprechdruck, die an der Verbindungsstelle erforderliche Vorspannung, die Bruchfestigkeit des Sollbruchmaterials, die Fertigungstoleranzen, Temperatur- und Alterungseinflüsse und nicht zuletzt die Montagebedingungen zu berücksichtigen. Da diese und andere Einflußgrößen nur zum Teil quantitativ exakt zu erfassen sind, muß bei der Auslegung außerdem stets ein mehr oder weniger großer Sicherheitszuschlag einkalkuliert werden. Infolgedessen ist es äußerst schwierig, die Sollbruchstelle so zu dimensionieren, daß die Druckentlastung tatsächlich bei einem definierten Ansprechdruck wirksam wird.

Wird als Sollbruchelement beispielsweise ein Kerbstift aus Stahl verwendet, so ist dieser hinsichtlich der aufzubringenden Vorspannung nach der Dehngrenze des Materials zu bemessen, während für den Ansprechdruck die Bruchgrenze des Werkstoffs maßgebend ist. Daraus ergibt sich, daß bei gegebener Vorspannung der Ansprechdruck nicht mehr frei wählbar ist, bzw. umgekehrt zu einem gewünschten Ansprechdruck eine maximal mögliche Vorspannung gehört. Dleser wechselseitigen Abhängigkeit kann nur dann begegnet werden, wenn die gesamte K n-struktion (z.B. 'Größe der Deckenfelder, Abstand der Befestigungspunkte) auf die Differenz zwischen Dehngrenze und Bruchgrenze des Kerbstifts abgestimmt würde. Damit wären aber Vorspannung und Ansprechdruck immer noch nicht voneinander unabhängig einstellbar, sondern es wäre nur eine mit unvertretbarem Aufwand verbundene Lösung für den konkreten Anwendungsfall gelunden.

Hinzu kommt, daß im Hinblick auf die Dichtigkeit der Filterdecke die Verbindungsstellen nicht in beliebig weitem Abstand angeordnet werden können. Auf die einzelne Verbindungsstelle entfällt daher nur eine vergleichsweise geringe Anpreßkraft, so daß Kerbstifte mit kleinem Durchmesser verwendet werden müssen, wenn ein niedriger Ansprechdruck eingestellt werden soll. Je kleiner aber der Kerbstiftdurchmesser ist, umso stärker machen sich die Fertigungstoleranzen bemerkbar, so daß mit einem großen Streubereich für die Mindestbruchkraft zu rechnen ist. Dieser wird durch die Kennlinientoleranz der Vorspannfeder, die zu berücksichtigende Montagebedingungen, Temperatur- und Korrosionseinflüsse noch erheblich erweitert.

Die vorstehend am Beispiel des Kerbstifts näher erläuterten Nachteile gelten für alle bisher in Betracht gezogenen Verbindungsmittel, so daß es nicht möglich ist, den Ansprechdruck genau und hinreichend niedrig einzustellen.

Der Erfindung liegt die Aufgabe zugrunde, diese Nachteile zu überwinden, d.h. für den gattungsbildenden Gegenstand ein Verbindungsmittel zu schaffen, dessen Sollbruchelement möglichst exakt auf einen vorgegebenen, niedrigen Ansprecndruck einstellbar ist, wobei außerdem die Sollbruchelemente gleicher Ausführung möglichst die gleiche AnsprechemrfEndlichkeit aufweisen sollen.

Diese Aufgabe wird erfindungsgemäß dadurch gelöst, daß die Verbindungsmittel ein aus Elektrographit bestehendes Srilbrucnelement aufweisen. Vorzugsweise besteht das Sollbruchelement aus einer federbelasteten Elektrographit-Scheibe. In weiterer Ausbildung des Erfindungsgedankens wird die Aufgabe durch ein Verbindungselement für den genannten Anwendungszweck gelöst, das aus einer an der Tragkonstruktion befestigten Bolzenplatte mit daran angeschweißtem Bolzen, einer Elektrographit-Scheibe, einer Feder und einer Mutter mit Unterlegscheibe besteht.

Die mit der Erfindung erzielten Vorteile bestehen insbesondere darin, daß das Sollbruchelement aus Elektrographit zum Zwecke der Vorspannung fest bis zum Bruch belastet werden kann bzw. der Bruch nur wenig oberhalb der Vorspannkraft erfolgt. Dadurch kann der Ansprechdruck sehr niedrig gewählt werden.

Elektrographit als Material für die Sollbruchstelle hat noch den weiteren Vorteil, daß trotz sehr niedrigem Ansprechdruck die Bruchquerschnitte relativ sehr groß ausgeführt werden können, wodurch der Einfluß der Fertigungstoleranzen auf die Ansprechempfindlichkeit erheblich herabgesetzt wird. Ferner ist die Temperaturabhängigkeit der Festigkeitseigenschaften bei Elektrographit wesentlich geringer als bei metallischen Werkstoffen und schließlich brauchen auch keine Korrosionseinflüsse auf die Ansprechempfindlichkeit berücksichtigt werden.

Zusammenfassend kann gesagt werden, daß Sollbruchelemente aus Elektrographit wesentlich genauer auf einen vorgegebenen Ansprechdruck abgestimmt werden können und daß die Sollbruchelemente untereinander nur eine ganz geringe Ansprechtoleranz aufweisen.

Weitere Einzelheiten und Vorteile werden anhand des in den Figuren dargestellten Ausführ ungsbeispiels näher erläutert.

Figur 1 zeigt einen Vertikalschnitt durch ein Deckenfeld eines elektrostatischen Staubabscheiders.
Figur 2 zeigt eine Draufsicht des Deckenfeldes.
Figur 3 zeigt die Einzelheit gemäß Figur 1 in vergrößertem Maßstab, d.h. einen Vertikalschnitt durch eine Verbindungsstelle.

In Figur 1 ist stark vereinfacht ein Schnitt durch den Deckenbereich eines Staubabscheiders dargestellt. Der Schnitt verläuft parallel zur Gasströmungsrichtung im Staubabscheider, wobei sich rechts und links an die Dachträger 5 je nach Anzahl der vorgesehenen Staubabscheiderfelder weitere gleichartige Deckenbereiche anschließen können. Die Dichtdecke 1 liegt bei dieser Ausführungsform lose auf der Tragkonstruktion 8 auf und ist bei Y mit dem Stegblech 5a des Dachträgers 5 gasdicht verbunden. Bei X enden die Einzelfelder 1a und 1b der Dichtdecke 1 und sind durch die noch zu beschreibenden Verbindungsmittel mit der Unterkonstruktion 8 gasdicht verbunden. Über der Dichtdecke ist im Abstand eine Regendecke 3 angeordnet, die im wesentlichen aus Trapezblechen 23 besteht und auf einer Tragkonstruktion 22 aufliegt. Ein Teilbereich der Regendecle ist als elastische Abdeckung 4 ausgeführt, die gegen Innendruck am Rand nur lose gehalten ist. Findet im Innern des Staubabscheiders durch Verpuffung oder Explosion ein nennenswerter Druckanstieg statt, so reißen die Verbindungsmittel an ihren Sollbruchstellen auf und die Einzelfelder 1a, 1b der Dichtdecke 1 werden - wie strichpunktiert dargestellt - nach oben aufgebogen, wobei sich zuerst in der Dichtdecke eine Druckentlastungsöffnung der Breite B bildet und unmittelbar danach auch in der Regendecke 3, indem sich die elastische Abdeckung 4 aus ihrer Halterung löst. Auf diese Weise wird, ohne daß nennenswerte Massen bewegt werden müssen, für eine rasche Druckentlastung gesorgt, so daß das Staubabscheidergehäuse im übrigen weitgehend unbeschädigt bleibt.

Aus der Draufsicht auf die Dichtdecke gemäß Figur 2 ist ersichtlich, wie das gesamte Deckenfeld in Einzelfelder 1a bis 1d unterteilt ist, wobei an den Grenzen der Einzelfelder jeweils Reißlinien 2a bis 2c vorgesehen sind, längs derer im Explosionsfall die Deckenfelder unter Zerstörung der Sollbruchelemente von der Unterkonstruktion abreißen und durch Aufbiegen eine vom Explosionsdruck abhängige, mehr oder weniger große Druckentlastungsöffnung bilden. An den Dachträgern 5 und an den Seitenwänden 6 sind die Einzelfelder 1a bis 1d nicht abreißbar angeschlossen.

In Figur 3 ist die Einzelheit X gemäß Figur 1, d.h. ein Vertikalschnitt durch eine Verbindungsstelle in vergrößertem Maßstab dargestellt. Auf der Tragkonstruktion ist eine Bolzenplatte 12a angeschweißt und auf dieser ein Bolzen -12b. Die durch L-Profile randversteiften Blechtafeln 1a und 1b liegen - unter Zwischenfügung von Dichtungen 28 - auf der als durchgehender Blechstreifen ausgebildeten Bolzenplatte 12a auf und werden mittels Druck der Feder 14c angepreßt. Der Anpreßdruck wird durch Aufschrauben der Mutter 14a auf den Bolzen 12b erzeugt und über die Elektrographit- Scheibe 12c auf die L-Profile übertragen. An beiden Enden der Feder 14c sind Unterlegscheiben 14b vorgesehen. Der vorgegebene Anpreßdruck kann unabhängig von Fertigungs- und Montageungenauigkeiten an der Verbindungsstelle exakt eingestellt werden, indem entweder die Länge L der zusammengepreßten Feder kontrolliert oder aber die Mutter 14a mit einem Drehmomentenschlüssel angezogen wird. Versuche haben gezeigt, daß die Elektrographit-Scheibe 12c ein sehr gleichmäßiges Bruchverhalten zeigt, wenn über die L-Profile eine Bruchlast entsprechend dem vorgesehenen Ansprechdruck aufgebracht wird. Das Sollbruchelement weist einen sehr kleinen Streubereich auf und es können damit Dichtdecken von elektrostatischen Staubabscheidern mit sehr guter und gleichmäßiger Ansprechempfindlichkeit gegen unzulässige Drucksteigerungen im Inneren des Elektrofilters hergestellt werden.

## Patentansprüche

1. Elektrostatischer Staubabscheider mit einer zum Schutz der Inneneinrichtungen und des Gehäuses als Druckentlastungsöffnung ausgebildeten Gehäusebestehend decke, aus einer Dichtdecke, die durch eine Mehrzahl von Reißlinien in Einzelfelder unterteilt ist, sowie aus einer im Abstand darüber angeordneten Regendecke, die in einem Teilbereich aus einer gegen Innendruck nur lose gehaltenen, elastischen Abdeckung besteht, wobei die Einzelfelder der Dichtdecke aus Blechtafeln gebildet sind, die an mindestens einer Seite nicht abreißbar und längs der Reißlinien durch Verbindungsmittel mit Sollbruchstellen befestigt sind, dadurch gekennzeichnet, daß die Verbindungsmittel ein aus Elektrographit bestehendes Sollbruchelement aufweisen.

2. Staubabscheider nach Anspruch 1, dadurch gekennzeichnet, daß das Sollbruchelement aus einer federbelasteten Elektrographit-Scheibe (12c) besteht.

3. Verbindungselement für den Anwendungszweck nach Anspruch 1, dadurch gekennzeichnet, daß es aus einer an der Tragkonstruktion (8) befestigten Bolzenplatte (12a) mit daran angeschweißtem Bolzen (12b), einer Elektrographit-Scheibe (12c), einer Feder (14 c) und einer Mutter (14a) mit Unterlegscheibe (14b) besteht.
